# FASCICULE DE BREVET EUROPEEN

(11) **EP 0 771 578 B1**
(45) Date de publication et mention de la délivrance du brevet: **10.01.2001**
(21) Numéro de dépôt: 96402315.4
(22) Date de dépôt: 31.10.1996
(51) Int. Cl.: A62B 18/10

(54) **Cartouche modulatrice de contre-pression pour masque respiratoire**
Gegendruckregelkartusche für Atemmaske
Backpressure modulating cartridge for a respiratory mask

(30) Priorité: 02.11.1995 FR 9512919
(43) Date de publication de la demande: 07.05.1997
(73) Titulaire: ETAT FRANCAIS représenté par le DELEGUE GENERAL pour L'ARMEMENT, 75007 Paris (FR)
(72) Inventeur: Caterini, Richard, 69530 Orlienas (FR); Savourey, Gustave, 38330 Biviers (FR)

(56) Documents cités:
- EP-A- 0 325 959
- EP-A- 0 566 400
- DE-A- 3 615 664
- DE-B- 1 265 588
- US-A- 3 256 898
- US-A- 4 428 392

## Description

La présente invention est relative au domaine du contrôle respiratoire chez les sujets atteints ou sensibles ou exposés à l'hypoxie.

Bien que le domaine de l'invention soit l'ensemble des problèmes que pose l'hypoxie, la cartouche modulatrice est plus particulièrement destinée aux sujets sensibles à un environnement d'altitude et, pour lesquels il est important, voire absolument nécessaire de restaurer ou d'améliorer les performances physiques, de prévenir l'apparition des symptômes du mal de l'altitude tel notamment que celui connu sous le nom de mal aigu des montagnes, voire de traiter les complications en première urgence qu'un tel symptôme induit.

Dans le domaine ci-dessus, il peut être affirmé que la technique antérieure, sur la base des publications disponibles, n'offre pas de moyens efficaces pour combattre l'hypoxie chez les sujets sains, que présentant une pathologie au niveau de la mer.

On connaît certes des manoeuvres respiratoires que le sujet est astreint a exécuter pour contrer une hypoventilation alvéolaire responsable des symptômes constatés.

De telles manoeuvres respiratoires peuvent être qualifiées de "respiration à lèvres fermées", d'inversion du rapport temps respiratoire-temps expiratoire, ou encore de ventilations hyperfréquentes.

Ces manoeuvres sont pénibles pour le sujet et s'avèrent, en réalité, être peu efficaces.

Il existe des systèmes de ventilation adaptés qui peuvent être de ventilation assistée en réanimation. Ces systèmes sont alors uniquement réservés aux patients exigeant des soins intensifs.

Il peut être considéré qu'il existe également un système dit de pression expiratoire positive constituée par un module se plaçant sur le versant expiratoire d'une valve respiratoire. Cette technique est peu souple d'utilisationn, peu flexible en réglages devant être apportés en fonction des sujets et/ou du domaine d'utilisation et surtout inadaptée à une utilisation en environnement d'altitude dans lequel il est nécessaire de pouvoir contrôler un réchauffement préalable des gaz inspirés pour limiter les pertes convectives respiratoires, ainsi qu'une humidification de ces gaz pour limiter la deshydratation liée à l'évaporation respiratoire.

Le brevet US 4 428 392 décrit une cartouche de clapets pour masque respiratoire comprenant un corps adaptable sur un masque. Le corps délimite deux chambres successives communiquant par un passage, l'une des chambres étant en relation avec le milieu ambiant alors que l'autre est en relation avec le masque. Dans le passage, un clapet de surface inférieure à la section de passage permet l'inspiration de par sa mobilité élastique. Une troisième chambre permet l'expiration grâce à un clapet mobile et asservi élastiquement. Cette cartouche est cependant encombrante de par la présence de trois chambres et n'offre pas de possibilité d'utilisation souple.

Le brevet DE 1 265 588 décrit une valve pour masque respiratoire contenant un clapet de fermeture de la valve ainsi qu'un soufflet maintenu sous pression par le gaz à respirer. Lors de l'inspiration le clapet est maintenu en position fermée par l'intermédiaire d'un ressort situé entre le clapet et le soufflet, obligeant ainsi l'utilisateur du masque à respirer le gaz contenu dans le soufflet et non l'air ambiant. Lors de l'expiration, une suppression est exercée sur le clapet libérant ainsi le gaz expirer. Cette cartouche présente cependant l'inconvénient d'être fragile et difficilement réglable.

L'objet de l'invention est justement de combler la présente lacune à facettes multiples en proposant une cartouche modulatrice de pression présentant la particularité d'être aisément adaptable sur tous les masques respiratoires, d'être très facilement réglable, notamment en contre-pression d'expiration sans nécessiter de démontage long, fastidieux et délicat, d'être légère, d'être facile de fabrication et d'entretien et d'être résistante aux variations de température et de degré hygrométrique ainsi qu'au vieillissement dans le temps, notamment sous l'effet des rayons ultra-violets.

Pour atteindre les objectifs ci-dessus, la cartouche modulatrice selon l'invention est caractérisée en ce que

Une tige-guide (12) portée par le corps (2) traverse le passage (10) et supporte dans la première chambre (8) le clapet d'expiration (13) mobile,
les trous de transfert (21) sont situés en vis-à-vis dudit passage (10),
le clapet d'inspiration (22) mobile est asservi élastiquement de façon antagoniste au clapet d'expiration (13) pour occuper une position de fermeture des trous de transfert (21) dudit clapet (13).

Diverses autres caractéristiques ressortent de la description faite ci-dessous en référence aux dessins annexés qui montrent, à titre d'exemple non limitatif, une forme de réalisation de l'objet de l'invention.

La fig. 1 est une coupe-élévation de la cartouche modulatrice conforme à l'invention.

**La fig. 2** est une coupe transversale prise selon la ligne II-II de la fig. 1.

Selon les dessins, la cartouche modulatrice, désignée dans son ensemble par la référence **1**, comprend un corps **2**, de préférence, mais non exclusivement cylindrique, réalisé en une matière légère, résistante aux chocs, aux variations de température et aux rayons, notamment ultra-violets, de manière à disposer d'une résistance certaine au vieillissement du temps. A titre d'exemple, une telle matière est, de préférence, choisie parmi les matières plastiques et, plus particulièrement, se trouve réalisée en polytétrafluoroéthylène.

Le corps **2** est fermé aux deux extrémités par des éléments de parois transversales **3** et **4** qui peuvent être réalisés en une même matière et être adaptables par vissage éventuellement associé à des joints d'étanchéité non représentés.

L'élément de paroi transversale **3** est, de préférence, réalisé sous la forme d'un couvercle à paroi pleine alors que l'élément de paroi transversale **4** peut être constitué par un simple croisillon, démontable ou non, ou encore par un élément de paroi vissable comme illustré aux dessins. Dans ce dernier cas, l'élément de paroi possède des ouvertures **5** mettant en communication le volume interne du corps **2** avec un masque **6** sur lequel le corps est adapté au moyen d'une gorge **2a** ou analogue présentée par le corps **2** au voisinage de l'élément de paroi **4**

Le corps **2** délimite intérieurement, notamment par l'intermédiaire d'un rebord annulaire **7**, deux chambres successives **8** et **9** communiquant entre elles par un passage **10**, par exemple circulaire délimité par le rebord **7**.

La chambre **8** dite d'inspiration-expiration est en relation avec le milieu ambiant ou environnant par des lumières **11** qui sont, de préférence, pratiquées dans la partie de la paroi périphérique du corps **2** correspondant à la chambre **8**. Dans certains cas, il pourrait être prévu également de ménager des lumières dans l'élément de paroi transversale **3**.

La chambre **9** dite de transfert est ménagée entre le rebord **7** et l'élément de paroi **4** et communique avec la chambre **8** par l'intermédiaire du passage **10** et avec le masque **6** par les ouvertures **5**.

Les éléments de parois **3** et **4** assurent le support d'une tige-guide **12** qui traverse le passage **10** en étant située, dans l'exemple de réalisation illustré, concentriquement au corps **2**.

La tige-guide **12** supporte, dans la chambre **8**, un clapet **13** qui, dans l'exemple illustré, est monté coulissant librement et asservi élastiquement en position de fermeture du passage **10**. Dans l'exemple illustré, la contrainte d'asservissement élastique est assurée par un ressort hélicoîdal **14** enfilé concentriquement à la tige et mis sous contrainte de compression entre le clapet **13** et une butée **15**, de telle manière que le clapet ait tendance à être toujours appliqué contre le rebord **7** pour fermer le passage **10**. A cette fin, comme le montre la **figure 2**, le clapet **13** est constitué par un disque en un matériau de faible masse volumique, de faible épaisseur, enfilé libre de coulisser sur la tige **12** et pouvant comporter des pattes **16** s'étendant radialement à partir de la périphérie **17** du clapet **13**. Le diamètre effectif réel du clapet **13**, déterminé par la périphérie **17**, est dans tous les cas, juste supérieur à la section du passage **10**.

Il est avantageux de rendre possible le réglage de la contraine d'asservissement élastique du clapet **13** par modification de la précontrainte du ressort **14**. A cette fin, il peut être envisagé de rendre la butée **15** réglable axialement sur la tige **12** qui peut, à cette fin, comporter une partie terminale filetée **18** par laquelle elle peut aussi être montée dans l'élément de paroi transversale **3**.

La butée **15** peut aussi être fixe sur la tige **12** qui peut alors être rendue réglable axialement par rapport à l'élément de paroi **3** au moyen d'une partie terminale adaptée **19** et d'un moyen de blocage **20** tel qu'un contre-écrou vissé sur la partie filetée **18**.

Il doit, bien entendu, être considéré que tous les moyens techniques équivalents pour assumer les mêmes fonctions peuvent être prévus et choisis en fonction des objectifs de facilité de manoeuvre, de résistance, etc. qu'ils peuvent présenter.

Le clapet d'expiration **13** est pourvu de trous de transfert **21** qui peuvent être circulaires et régulièrement répartis et qui, dans tous les cas, sont circonscrits par un cercle immatériel **C** dont le diamère est inférieur à la section du passage **10**.

La tige-guide **12** comporte, du côté de la chambre de transfert **9**, un clapet **22** dit d'inspiration qui est constitué par un disque de matière de faible masse volumique qui est monté libre de coulisser sur la tige **12**. Le clapet **22** présente un diamètre extérieur supérieur au cercle **C**, mais inférieur au diamètre du passage **10** dans lequel il peut s'engager sous l'action d'un organe de pré-contrainte élastique **23** agissant sur le clapet **22** pour tendre à le pousser toujours en appui contre le clapet d'expiration **13** dans une position de fermeture des trous **21**.

La contrainte d'asservissement élastique exercée par l'organe **23** est, dans tous les cas, inférieure à celle exercée par l'organe **14**. A titre d'exemple, l'organe **23** est constitué par un ressort hélicoïdal enfilé sur la partie de la tige **12** traversant la chambre **9** entre le clapet **22** et une butée avantageusement constituée par l'élément de paroi transversale **4**.

Le diamètre du clapet **22**, dans tous les cas supérieur au diamètre **C**, est choisi pour laisser subsister par rapport au passage **10** un intervalle annulaire **24** dont la fonction apparaît dans ce qui suit.

Il doit être considéré que le clapet **22** peut être soumis à une contrainte d'asservissement élastique réglable par des moyens qui peuvent être formés par une butée montée par exemple à position réglable sur la tige-guide **12** à condition de ne pas entraver le libre coulissement axial utile à travers l'élément **4**.

Le fonctionnement de la cartouche modulatrice décrite ci-dessus est le suivant.

Après adaptation sur le masque **6**, le port de ce dernier par un sujet tend à soumettre la cartouche à des variations alternatives de pression par rapport au milieu environnant et par rapport au masque.

En phase d'inspiration du sujet, le ressort **14** applique le clapet **13** contre le rebord **7** pour fermer le passage **10**, les trous **21** étant alors obturés par le clapet **22**.

Lorsque le sujet inspire, une dépression s'établit dans la chambre de transfert **9** et provoque le recul du clapet **22** contre l'action antagoniste du ressort **23**. Le recul du clapet **22** dégage les trous **21**, de sorte que l'air du milieu environnant est alors aspiré par les lumières **11** pour pénétrer dans la chambre **8** et s'engager à travers les trous **21** pour traverser le passage **10**, la chambre **9** et les ouvertures **5**.

Lorsqu'une telle phase d'inspiration cesse, le travail emmagasiné par le ressort **23** est restitué, de sorte que le clapet **22** est asservi élastiquement en position de fermeture des trous **21** à l'intérieur du passage **10**, tout en laissant subsister par rapport à ce dernier, l'intervalle annulaire **24**

Lorsque le sujet passe en phase d'expiration, la montée en pression qui s'établit dans la chambre **9** est appliquée sur la partie du clapet d'expiration **13** exposée à l'intervalle annulaire **24**, mais le clapet **13** reste en position de fermeture tant que la pression développée n'est pas de nature à surmonter la contrainte d'asservissement élastique assurée par le ressort **14**.

Dès que cette pression dans la chambre **9** devient supérieure, le clapet **13** est sollicité en déplacement contre l'action de l'organe élastique **14** pour ouvrir le passage **10** et permettre le flux inverse des gaz expirés qui s'échappent après transfert vers le milieu ambiant par l'intermédiaire de la chambre **8** et des lumières **11**.

Ainsi que cela ressort du fonctionnement qui précède, la contrainte d'asservissement élastique imposée au clapet **13** permet d'engendrer ou de créer une contre-pression à l'expiration qui est favorable à l'établissement d'une bonne ventilation et d'un taux d'oxygénation supérieure à une respiration de type naturel.

Le réglage de la contre-pression s'effectue par l'intermédiaire de la butée **15** et permet toute adaptation en fonction de l'application retenue qui peut être la lutte contre l'hypoxie chez le sujet sain placé dans un environnement d'altitude, l'amélioration de l'oxygénation chez le sujet sain au niveau de la mer, la réanimation respiratoire des sujets présentant une pathologie au niveau de la mer, etc.

Comme dit précédemment, dans certaines applications, il peut être prévu d'associer le ressort **23** à des moyens de réglage de sa contrainte d'asservissement élastique qui, dans tous les cas, antagoniste à celle du ressort **14**, doit être située à un niveau inférieur à celle-ci. Une application peut par exemple être celle de rééducation fonctionnelle respiratoire.

Ainsi que cela ressort de ce qui précède, la cartouche modulatrice peut être réalisée facilement par moulage en une matière plastique choisie pour ses caractéristiques de résistance aux variations importantes de température, aux chocs, au vieillissement. Une telle cartouche peut être réalisée sous la forme d'un module de faible encombrement qui peut être aisément stérilisé, démonté, nettoyé, remis en état, le cas échéant, notamment par la démontabilité des éléments de parois transversales **3** et **4**.

Le fait de réaliser le corps **2** pour délimiter deux chambres **8** et **9** qui sont ventilées par les flux alternés d'inspiration et d'expiration, permet de maintenir intérieurement une température entretenue par de tels flux et capable de s'opposer aux risques de gel interne à très basse température et susceptible d'immobiliser, en une position quelconque inappropriée, l'un et/ou l'autre des clapets **13** et **22**.

La cartouche constitue, par ailleurs, un module ayant pour effet, notamment dans le cas d'utilisation dans un environnement à faible température, de provoquer un réchauffement des gaz pendant la période de transition et de transfert et, par conséquent, d'améliorer les caractéristiques d'oxygénation au niveau des alvéoles pulmonaires.

L'invention n'est pas limitée à l'exemple décrit et représenté, car diverses modifications peuvent y être apportées sans sortir de son cadre. Il doit en ce sens notamment être considéré que les clapets mobiles et élastiquement asservis **13** et **22** peuvent être montés basculants ou pivotants plutôt que coulissants.

## Revendications

1. Cartouche modulatrice de contre pression pour masque respiratoire du type comprenant un corps adaptable sur un masque (6) et délimitant deux chambres successives (8) et (9) communiquant par un passage (10), la première chambre (8) étant en relation avec le milieu ambiant et contenant clapet d'expiration (13) mobile, asservi élastiquement en position de fermeture du passage et présentant des trous de transfert (21), la seconde chambre (9) étant en relation avec le masque et contenant un clapet d'inspiration (22) mobile, asservi élastiquement et de surface inférieure à la section de passage, caractérisé en ce que
• une tige-guide (12) portée par le corps (2) traverse le passage (10) et supporte dans la première chambre (8) le clapet d'expiration (13) mobile,
• les trous de transfert (21) sont situés en vis-à-vis dudit passage (10),
• le clapet d'inspiration (22) mobile est asservi élastiquement de façon antagoniste au clapet d'expiration (13) pour occuper une position de fermeture des trous de transfert (21) dudit clapet (13).

2. Cartouche modulatrice selon la revendication 1, caractérisé en ce que la contrainte d'asservissement élastique du clapet d'expiration est supérieure à celle du clapet d'inspiration.

3. Cartouche modulatrice selon la revendication 1 ou 2, caractérisée en ce que la contrainte d'asservissement élastique d'au moins le clapet d'expiration est réglable.

4. Cartouche modulatrice selon l'une des revendications 1 à 3, caractérisée en ce que les clapets sont montés coulissants sur la tige-guide et en ce que la contrainte d'asservissement des clapets est assurée par des ressorts hélicoîdaux (**14, 23**) enfilés concentriquement à la tige-guide et mis sous contrainte de compression entre chaque clapet et une butée (**15, 4**).

5. Cartouche modulatrice selon l'une des revendications 1 à 4, caractérisée en ce que la contrainte d'asservissement élastique du clapet d'expiration est réglable par déplacement de la butée (**15**).

6. Cartouche modulatrice selon la revendication 5, caractérisée en ce que la butée **(15)** est réglable sur la tige-guide.

7. Cartouche modulatrice selon la revendication 5, caractérisée en ce que la butée est fixe sur la tige-guide qui est réglable axialement par rapport au corps.

8. Cartouche modulatrice selon la revendication 1, caractérisée en ce que la tige-guide **(12)** est portée par des éléments de parois transversales **(3)** et **(4)** du corps.

9. Cartouche modulatrice selon la revendication 1 ou 8, caractérisée en ce que la tige-guide s'étend concentriquement au corps.

10. Cartouche modulatrice selon la revendication 1, caractérisée en ce que le corps comporte un rebord interne annulaire **(7)** définissant le passage **(10)** et constituant une butée d'appui pour le clapet d'expiration **(13)** soumis à sa contrainte d'asservissement élastique.

11. Cartouche selon la revendication 1, caractérisée en ce que la clapet **(22)** présente un diamètre supérieur à celui **(C)** dans lequel s'inscrivent les trous de transfert **(21)** du clapet **(13)**.

12. Cartouche selon la revendication 1 et/ou 11, caractérisée en ce que le clapet **(22)** présente un diamètre inférieur à celui du passage avec lequel il délimite un intervalle annulaire **(24)** auquel est exposé le clapet **(13)** à l'état fermé.

## Patentansprüche

1. Gegendruck-Modulations-Filtereinsatz für Atemschutzmasken, ausgestattet mit einem auf eine Maske (6) anpassbaren Gehäuse, welches zwei aufeinanderfolgende, über einen Durchlass (10) miteinander verbundene Kammern (8) und (9) begrenzt, wobei die erste Kammer (8) mit der Umgebungsluft in Verbindung steht und eine bewegliche Ausatemklappe (13) enthält, welche elastisch in der Verschlussstellung des Durchlasses gesteuert wird und mit Transferöffnungen (21) versehen ist, während die zweite Kammer (9) mit der Maske in Verbindung steht und eine bewegliche Einatemklappe (22) enthält, welche elastisch gesteuert wird und eine kleinere Oberfläche als der Querschnitt des Durchlasses aufweist, dadurch gekennzeichnet, dass
. ein von dem Gehäuse (2) getragener Führungsstift (12) den Durchlass (10) durchquert und in der ersten Kammer (8) die bewegliche Ausatemklappe (13) trägt,
. die Transferöffnungen (21) gegenüber dem besagten Durchlass (10) angeordnet sind,
. die bewegliche Einatemklappe (22) antagonistisch zur Ausatemklappe (13) elastisch gesteuert wird und folglich eine Verschlussstellung der Transferöffnungen (21) der besagten Klappe (13) einnimmt.

2. Modulations-Filtereinsatz gemäß Patentanspruch 1, dadurch gekennzeichnet, dass die elastische Steuerungsbeanspruchung der Ausatemklappe höher ist als die Beanspruchung der Einatemklappe.

3. Modulations-Filtereinsatz gemäß Patentanspruch 1 oder 2, dadurch gekennzeichnet, dass zumindest die elastische Steuerungsbeanspruchung der Ausatemklappe einstellbar ist.

4. Modulations-Filtereinsatz gemäß irgendeinem der Patentansprüche 1 bis 3, dadurch gekennzeichnet, dass die Klappen gleitbar auf den Führungsstift montiert werden, und dass die Steuerungsbeanspruchung der Klappen über Spiralfedern (14, 23) gewährleistet wird, wobei diese Spiralfedern konzentrisch zum Führungsstift angebracht und zwischen jeder Klappe und einem Anschlag (15, 4) unter Druckbeanspruchung gesetzt werden.

5. Modulations-Filtereinsatz gemäß irgendeinem der Patentansprüche 1 bis 4, dadurch gekennzeichnet, dass die elastische Steuerungsbeanspruchung der Ausatemklappe durch ein Verschieben des Anschlags (15) verstellbar ist.

6. Modulations-Filtereinsatz gemäß Patentanspruch 5, dadurch gekennzeichnet, dass der Anschlag (15) auf dem Führungsstift verstellbar ist.

7. Modulations-Filtereinsatz gemäß Patentanspruch 5, dadurch gekennzeichnet, dass der Anschlag fest auf dem Führungsstift angebracht und dieser Führungsstift axial zum Gehäuse verstellbar ist.

8. Modulations-Filtereinsatz gemäß Patentanspruch 1, dadurch gekennzeichnet, dass der Führungsstift (12) von Querwandelementen (3) und (4) des Gehäuses getragen wird.

9. Modulations-Filtereinsatz gemäß Patentanspruch 1 oder 8, dadurch gekennzeichnet, dass der Führungsstift konzentrisch zum Gehäuse verläuft.

10. Modulations-Filtereinsatz gemäß Patentanspruch 1, dadurch gekennzeichnet, dass das Gehäuse mit einer internen, ringförmigen Stoßkante (7) versehen ist, welche den Durchlass (10) definiert und einen Anschlag zum Anlegen der in ihre elastische Steuerungsbeanspruchung versetzte Ausatemklappe (13) bildet.

11. Modulations-Filtereinsatz gemäß Patentanspruch 1, dadurch gekennzeichnet, dass der Durchmesser der Klappe (22) größer ist als der Durchmesser (C), in welchen sich die Transferöffnungen (21) der Klappe (13) einschreiben.

12. Modulations-Filtereinsatz gemäß Patentanspruch 1 und/oder 11, dadurch gekennzeichnet, dass der Durchmesser der Klappe (22) kleiner ist als der Durchmesser des Durchlasses, mit welchem sie einen ringförmigen Hohlraum (24) umgrenzt, welchem die Klappe (13) in geschlossenem Zustand ausgesetzt ist.

## Claims

1. A modulating cartridge for modulating back pressure for a breathing mask, the cartridge being of the type comprising a body that can be fitted to a mask (6) and that delimits two successive chambers (8) and (9) that communicate with each other via a passageway (10), the first chamber (8) being connected to the surrounding environment and containing a moving exhaling valve member (13) biased resiliently into the closure position in which the passageway is closed, and being provided with transfer holes (21), the second chamber (9) being connected to the mask and containing a moving inhaling valve member (22) biased resiliently and of area less than the cross-sectional area of the passageway, said cartridge being characterized in that:
a guide rod (12) carried by the body (2) passes through the passageway (10) and supports the moving exhaling valve member (13) in the first chamber (8);
the transfer holes (21) are situated facing said passageway (10); and
the moving inhaling valve member (22) is resiliently biased to oppose the biasing of the exhaling valve member (13) so as to take up a closure position in which the transfer holes (21) in said valve member (13) are closed.

2. A modulating cartridge according to claim 1, characterized in that the resilient biasing stress on the exhaling valve member is greater than that on the inhaling valve member.

3. A modulating cartridge according to claim 1 or 2, characterized in that the resilient biasing stress of at least the exhaling valve member is adjustable.

4. A modulating cartridge according to any one of claims 1 to 3, characterized in that the valve members are mounted to slide on the guide rod, and in that the biasing stress on the valve members is provided by helical springs (14, 23) threaded onto the guide rod and concentrically therewith and put under compression stress between respective ones of the valve members and respective abutments (15, 4).

5. A modulating cartridge according to any one of claims 1 to 4, characterized in that the resilient biasing stress of the exhaling valve member can be adjusted by displacing the abutment (15).

6. A modulating cartridge according to claim 5, characterized in that the abutment (15) is adjustable on the guide rod.

7. A modulating cartridge according to claim 5, characterized in that the abutment is fixed on the guide rod which is adjustable axially relative to the body.

8. A modulating cartridge according to claim 1, characterized in that the guide rod (12) is carried by transverse wall elements (3) and (4) on the body.

9. A modulating cartridge according to claim 1 or 8, characterized in that the guide rod extends concentrically with the body.

10. A modulating cartridge according to claim 1, characterized in that the body is provided with an annular internal flange (7) defining the passageway (10) and constituting an abutment for the exhaling valve member (13) as subjected to its resilient biasing stress.

11. A modulating cartridge according to claim 1, characterized in that the valve member (22) has a diameter greater than the diameter (C) within which the transfer holes (21) of the valve member (13) lie.

12. A cartridge according to claim 1 and/or claim 11, characterized in that the valve member (22) has a diameter less than the diameter of the passageway with which it delimits an annular gap (24) to which the valve member (13) is exposed in the closed state.
